# DEMANDE DE BREVET EUROPEEN

(11) **EP 0 787 956 A2**
(43) Date de publication de la demande: **06.08.1997**
(21) Numéro de dépôt: 97100995.6
(22) Date de dépôt: 23.01.1997
(51) Int. Cl.: F24H 9/12

(54) **Radiateur, notamment du type sèche-serviette, pour installations de chauffage central**

(30) Priorité: 30.01.1996 IT VI960007 U
(71) Demandeur: Agis S.p.A., 36020 Solagna (Vicenza) (IT)
(72) Inventeur: Gino, Andolfatto, 36020 Solagna (Vicenza) (IT)
(74) Mandataire: Bettello, Pietro, Dott. Ing.

(57) **Abrégé**

Il s'agit d'un radiateur, notamment du type sèche-serviettes, apte à être monté dans une installation de chauffage central, et comprenant un robinet (10) dont le corps est disposé dans une zone du radiateur qui joue le rôle de garde-robinet. La caractéristique fondamentale suivant l'invention réside dans le fait que la zone qui joue le rôle de garde de robinet est réalisée par une seule pièce monobloc.

## Description

La présente invention a pour objet un radiateur, plus particulièrement du type sèche-serviettes, selon le préambule de la revendication 1.

Les radiateurs de ce type sont notamment implantés dans une installation de chauffage central ; en général, dans ces radiateurs, le robinet, avec son corps et sa tête de réglage, est disposé dans une zone d'angle, de sorte que toute l'unité surmonte le radiateur.

Pour éviter que le corps de robinet ne forme une saillie excessive, il a déjà été proposé, en particulier dans le cas de plaques chauffantes à deux couches, de disposer le corps de robinet entre ces deux couches. Dans ce cas, on détermine l'arrêt de la circulation au raccord qui assure la liaison entre les deux plaques et seule la tête de réglage fait saillie à l'extérieur.

Dans tous les cas le corps de robinet est situé à l'extérieur du radiateur et, plus précisément, en position frontale ou en position latérale par rapport à celui-ci.

Il est évident que ceci constitue un inconvénient indubitable, en entraînant une augmentation de l'encombrement du radiateur.

Afin d'éviter ces inconvénients, on a élaboré la solution décrite dans le brevet italien n° 1 223 513 qui prévoit que le corps du robinet est disposé dans une zone du radiateur qui fait justement fonction de garde de robinet.

De cette façon, on obtient une notable amélioration de l'aspect esthétique d'ensemble du radiateur et on réduit le risque de contacts accidentels avec le radiateur, qui entraînent un risque de blessures dangereuses.

La zone du radiateur qui fait fonction de garde de robinet est avantageusement choisie dans un angle.

Actuellement, le logement du robinet est réalisé à l'aide de deux pièces différentes sur lesquelles on fait en sorte de ménager les passages pour l'eau chaude, ainsi qu'un filetage pour la fixation du robinet et un logement cylindrique pour le joint hydraulique.

Le problème auquel on se heurte avec les agencements de ce type réside dans le fait qu'il est relativement compliqué d'assurer l'indispensable alignement coaxial du filetage et du joint hydraulique, en entraînant des difficultés consécutives de montage et des défauts dans l'étanchéité hydraulique du radiateur.

Le but de la présente invention vise à réaliser un radiateur susceptible d'éliminer les inconvénients précités.

Ce résultat est obtenu à l'aide du radiateur qui est défini à la revendication 1 et à la revendication 2 qui est rattachée à celle-ci.

Le dessin annexé, donné à titre d'exemple, permettra de mieux comprendre l'invention, les caractéristiques qu'elle présente et les avantages qu'elle est susceptible de procurer:
la Fig. 1 est une vue d'ensemble d'un radiateur selon l'invention ;
la Fig. 2 en est une coupe verticale à plus grande montrant la zone dans laquelle se trouve le logement ou garde du robinet.

Comme on peut le voir sur le dessin, le radiateur 1 selon l'invention, avantageusement du type sèche-serviettes, comporte, à la façon habituelle, un raccord d'arrivée 2, un raccord de retour 3 et entre ces deux raccords, un diaphragme 4 servant à interdire le passage direct.

Dans une de ses zones d'angle, le radiateur présente la configuration d'un garde-robinet 5 pour le robinet 10.

La caractéristique fondamentale de l'invention est constituée par le fait que le logement ou garde du robinet est réalisé en une seule pièce, dans laquelle sont formés les passages 6 et 7 pour l'eau chaude, ainsi qu'un filetage 8 pour la fixation du robinet et encore un logement cylindrique pour la garniture d'étanchéité hydraulique 9.

Grâce à la disposition consistant à réaliser le logement en une seule pièce, il est possible d'assurer avec certitude le nécessaire alignement coaxial du filetage 8 et de la garniture d'étanchéité hydraulique 9, ce qui aurait été beaucoup plus ardu à obtenir par l'exécution en deux pièces assemblées ensuite par soudage, comme dans le cas des agencements analogues du type connu.

## Revendications

1. Radiateur, en particulier du type sèche-serviettes, destiné à être monté dans une installation de chauffage central, comprenant un robinet dont le corps (10) est disposé dans une zone du radiateur qui sert de garde de robinet (5), caractérisé en ce que ladite garde est réalisée par une pièce unique et monobloc dans laquelle sont ménagés les passages (6, 7) pour l'eau chaude, un filetage (8) pour la fixation du robinet et un logement cylindrique pour la garniture d'étanchéité hydraulique (9).

2. Radiateur selon la revendication 1, caractérisé en ce que la zone qui joue le rôle de garde de robinet (5) est située dans un angle du radiateur.
